# EUROPÄISCHE PATENTSCHRIFT

(11) **EP 0 144 861 B1**
(45) Veröffentlichungstag und Bekanntmachung des Hinweises auf die Patenterteilung: **27.01.1988**
(21) Anmeldenummer: 84114071.8
(22) Anmeldetag: 22.11.1984
(51) Int. Cl.: B65H 45/101, B65H 45/20

(54) **Vorrichtung zum zickzackförmigen Falten und Stapeln von Materialbahnen**
Machine for the zig-zag folding and stacking of webs
Dispositif de pliage en zig-zag et d'empilage des bandes de matériaux

(30) Priorität: 07.12.1983 DE 3344260
(43) Veröffentlichungstag der Anmeldung: 19.06.1985
(73) Patentinhaber: Jos. Hunkeler AG Fabrik für graphische Maschinen, CH-4806 Wikon (CH)
(72) Erfinder: Felix, Willy, CH-4802 Strengelbach (CH)
(74) Vertreter: Patentanwälte Schaad, Balass, Menzl & Partner AG

(56) Entgegenhaltungen:
- DE-B- 1 141 610
- FR-A- 2 025 209
- FR-A- 2 258 339

## Beschreibung

Die vorliegende Erfindung betrifft eine Vorrichtung zum Bilden eines aus übereinanderliegenden Abschnitten einer entlang von querverlaufenden, durch Schwächungslinien vorgegebenen Falzstellen zickzackförmig gefalteten Materialbahn bestehenden Stapels gemäss Oberbegriff des Anspruches 1.

Aus der AT-PS 181 590 ist eine Vorrichtung dieser Art bekannt, welche zum Falten von Textilbahnen, d.h. von schweren und dehnbaren Maretialbahnen, dient. Bei dieser bekannten Vorrichtung sind in einem unterhalb des Stapels angeordneten Wagen Zugwalzen angeordnet, über die die Warenbahn läuft und die gegensinnig umlaufend angetrieben werden. Durch diese angetriebenen Zugwalzen wird die Warenbahn nachgezogen und gegen die Stapelunterseite gefördert. Die Umlenkwalzen dienen somit als Förderwalzen und halten die Warenbahn unter Zugspannung. Wegen ihrer gegensinnigen Umlaufrichtung müssen die Zugwalzen gegensinnig schwenkbar am Wagen gelagert werden, damit erreicht werden kann, dass jeweils nur eine Zugwalze mit der Stapelunterseite in Berührung kommt. Da somit immer eine der beiden Zugwalzen eine vom Stapel abgehobene Stellung einnehmen muss, ist der Stapel im Bereich der Zugwalzen nicht ausreichend abgestützt. An den Umkehrstellen des Wagens löst sich die Materialbahn von der einen Zugwalze ab und kommt mit der anderen Seite auf der anderen Zugwalze zur Auflage. Da letztere dauernd umlaufend angetrieben ist, wird die Materialbahn im Moment, in welchem sie mit der umlaufenden Zugwalze in Berührung kommt, wieder beschleunigt, was sich in einer ruckartigen Zugbeanspruchung auswirkt. Das hat bei dehnbaren Textilmaterialbahnen keine nachteiligen Wirkungen, kann jedoch bei nicht dehnbaren und zudem dünnen Materialbahnen zu Beschädigungen derselben führen. Im weiteren kann sich die Materialbahn während dieses Wechsels von der einen Zugwalze auf die andere Zugwalze etwas zurückbewegen, da die Materialbahn während dieses Wechsels auf keiner Zugwalze abgestützt ist. Dieses Zurückbewegen der Materialbahn hat nun zur Folge, dass die Stelle, an der die Faltung erfolgt, nicht genau festgelegt ist. Dies ist jedoch für den vorgesehenen Einsatzzweck der bekannten Vorrichtung, nämlich für das Falten von Textilbahnen, auch nicht erforderlich. Diese bekannte Vorrichtung ist jedoch nicht dazu geeignet, dünne Materialbahnen und insbesondere Papierbahnen, welche genau an durch Schwächungslinien vorgegebenen Stellen gefaltet werden müssen, ohne Beschädigung der Materialbahn auf die gewünschte Weise zu verarbeiten.

Im weiteren ist aus der DE-OS 2 402 027 eine Vorrichtung zum Falten von endlosen Materialbahnen bekannt, bei der unterhalb des hin- und herbewegten Stapels ortfeste, umlaufend angetriebene Förderbänder angeordnet sind. Zwischen diesen beiden Förderbändern ist ein Durchtrittsspalt für die Warenbahn vorgesehen, unterhalb dem eine aus zwei Förderwalzen gebildete Vorschubeinrichtung angeordnet ist. Diese Förderwalzen schieben die Warenbahn durch den Durchtrittsspalt nach oben gegen ein Brett bzw. die Stapelunterseite. Die anschliessend durch die Förderbänder erfasste Materialbahn wird zwischen diesen Förderbändern und dem Brett bzw. der Stapelunterseite klemmend gehalten. In den Endstellungen des Stapels muss der Drehsinn der Förderbänder umgekehrt werden, was nun zu Folge hat, dass vor allem bei dünnen Materialbahnen eine unerwünschte Knitterbildung auftreten kann. Zudem lässt sich mit dieser Vorrichtung nicht erreichen, dass die Faltung an genau vorgegebenen, z.B. durch Schwächungslinien festgelegten Stellen erfolgt.

Der vorliegenden Erfindung liegt nun die Aufgabe zugrunde, eine Vorrichtung der eingangs genannten Art zu schaffen, welche bei einfachem Aufbau ein schonendes Falten auch von dünnen und nur beschränkt zugfesten Materialbahnen genau an den vorgegebenen Stellen ermöglicht.

Diese Aufgabe wird nun erfindungsgemäss durch die Merkmale des kennzeichnenden Teils des Anspruches 1 gelöst.

Bei der vorliegenden Erfindung wir den Umlenkrollen nur die Funktion der Führung der Anlegeelemente zugeordnet. Auf ein umlaufendes Antreiben dieser Umlenkrollen zwecks Vorschieben und Nachziehen der Materialbahn wird verzichtet. Dadurch ist es möglich, die Umlenkrollen so im Wagen anzuordnen, dass sie während des Wagenhubes ihre Lage beibehalten. Das ergibt nun den Vorteil, dass in den Umkehrpunkten des Wagens die Materialbahn nicht stossartigen Zugbeanspruchungen ausgesetzt ist und auf die Materialbahn keine Antriebswirkung im Sinne eines Vorschubes ausgeübt wird. Dies erlaubt ein schonendes und lagerichtiges Falten der Materialbahn. Durch die sich während der Wagenbewegung an den Stapel anlegenden bzw. von diesem ablösenden Anlageelemente wird ein schonendes Anlegen der Materialbahnabschnitte an den Stapel ermöglicht, ohne dass die Gefahr eines Zerknitterns der Materialbahn besteht.

Bevorzugt Weiterausgestaltungen der erfindungsgemässen Vorrichtung bilden Gegenstand der abhängigen Ansprüche.

Im folgenden wird anhand der Zeichnung ein Ausführungsbeispiel des Erfindungsgegenstandes näher erläutert. Es zeigen rein schematisch:
Fig. 1 eine Ausführungsform einer erfindungsgemässen Vorrichtung in Seitenansicht und teilweise im Schnitt mit dem Schlitten in einer Endlage,
Fig. 2 die Vorrichtung gemäss Fig. 1 in Stirnansicht und ebenfalls teilweise im Schnitt,
Fig. 3 + 4 den Bereich des Stapels der Vorrichtung gemäss Figur 1 mit dem Schlitten in verschiedenen Positionen,
Fig. 5 + 6 den Stapel und die zu faltende Materialbahn in Seiten- und Frontansicht, und
Fig. 7-9 in gegenüber der Fig. 1 vergrössertem Massstab einen Eckbereich des Stapels mit dem Schlitten in verschiedenen Positionen zu Beginn einer neuen Hubbewegung.

Die in den Figuren gezeigte Vorrichtung weist ein Gestell 1 auf, das in Figur 1 nur teilweise dargestellt ist. In disem Gestell ist ein Schlitten verschiebbar geführt, der in Richtung der Pfeile A und B translatorisch hin und her verschiebbar ist. In Figur 1 ist der Schlitten 2 in seiner linken Endlage gezeigt, während die rechte Endlage gestrichelt angedeutet und mit 2' bezeichnet ist. Der Schlitten 2 weist einen Rahmen 3 auf, auf dessen Oberseite zwei Stützplatten 4 und 5 befestigt sind, die im Mittelbereich des Schlittens 2 in einem Abstand voneinander enden und so einen Zwischenraum festlegen. Im Bereich dieses Zwischenraumes sind zwei Umlenkrollen 6 und 7 angeordnet, die frei drehbar, jedoch in ihrer gegenseitigen Lage unveränderbar im Schlittenrahmen 3 gelagert sind. Im in Bewegungsrichtung A, B des Schlittens 2 gesehen vordern und hintern Bereich des Schlittens 2 sind im Rahmen 3 zwei weitere Umlenkrollen 8 und 9 frei drehbar gelagert. Die Drehachsen der vier im Schlittenrahmen 3 gelagerten Umlenkrollen 6, 7, 8 und 9 verlaufen parallel zueinander und rechtwinklig zur Bewegungsrichtung A, B des Schlittens 2. Die sich gegenüberliegenden Umlenkrollen 6 und 7 legen zwischen sich eine Durchtrittsöffnung 10 fest, die im wesentlichen rechtwinklig zur Bewegungsrichtung A, B des Schlittens 2 verläuft. Unterhalb der am Schlitten 2 gelagerten Umlenkrollen 6, 7, 8 und 9 sind zwei weitere Umlenkrollen 11 und 12 angeordnet, deren Drehachse parallel zur Achse der Umlenkrollen 6, 7, 8, 9 verläuft, die jedoch im Gegensatz zu letzteren ortsfest, d.h. im Gestell 1, frei drehbar gelagert sind.

Über diese Umlenkrollen 6, 8, 11 bzw. 7, 9, 12 ist S-förmig ein flexibles Band 13 bzw. 14 geführt. Anstelle eines einzigen Bandes 13, 14 können auch mehrere nebeneinander angeordnete Bänder vorgesehen werden, die auf gleiche Weise wie das Band 13 und 14 geführt sind. Die Bänder 13 und 14 sind von endlicher Länge und an ihren Enden an den mit 15 und 16 bzw. 17 und 18 bezeichneten Stellen (Figur 1) am Gestell 1 befestigt. Ein erster Abschnitt 13a bzw. 14a der Bänder 13, 14 verläuft von der einen Befestigungsstelle 15 bzw. 17 in Bewegungsrichtung A, B des Schlittens oberhalb der Stützplatten 4 und 5 zu den ersten Umlenkrollen 6 bzw. 7. Ein zweiter Bandabschnitt 13b bzw. 14b der während der Schlittenverschiebung seine Länge beibehält, verläuft etwa parallel zum ersten Bandabschnitt 13a bzw. 14a von der ersten Umlenkrolle 6 bzw. 7 zur Umlenkrolle 8 bzw. 9. Der anschliessende Bandabschnitt 13c bzw. 14c verläuft von der Umlenkrolle 8 bzw. 9 zur ortsfesten Umlenkrolle 11 bzw. 12. Der zwischen den letztgenannten Umlenkrollen 11 bzw. 12 und der zweiten Befestigungsstelle 16 bzw. 18 liegende Bandabschnitt ist mit 13d bzw. 14d bezeichnet. Diese Bandabschnitte 13d und 14d verändern ihre Länge während der Schlittenbewegung ebenfalls nicht. Die Bandabschnitte 13c, 13d und 14c, 14d verlaufen ebenfalls im wesentlichen parallel zum ersten Bandabschnitt 13a bzw. 14a.

Oberhalb des Schlittens 2 sind Anschläge 19 und 20 (Figur 1) angeordnet, welche eine Standfläche für einen Stapel,21 festlegen. Diese Anschläge 19 und 20 sind jedoch nicht zwingend erforderlich, da die Schlittenbewegung keine Verschiebung des Stapels 21 bewirkt, wie das noch zu erläutern sein wird. Dieser Stapel 21, dessen Grundfläche mit 21 a und dessen Seiten mit 21 b und 21 c bezeichnet sind, wird durch aufeinanderliegende Abschnitte 22 einer endlosen Materialbahn 23 gebildet, die beispielsweise eine Papierbahn sein kann. Diese Materialbahn 23 wird auf noch zu beschreibende Weise an den mit 24 bezeichneten Falzstellen gefaltet. Diese Falzstellen 24 sind durch Perforationen 25 (Figur 6) festgelegt , die in regelmässigen Abständen a angeordnet sind und rechtwinklig zur Längserstreckung der Materialbahn 23 verlaufen. Diese Perforationen 25 werden auf an sich bekannte und nicht näher dargestellte Weise vor dem Falten der Materialbahn 23 angebracht. Wie die Figur 1 zeigt, hängt die durch die Durchtrittsöffnung 10 zwischen den Umlenkrollen 6 und 7 hindurchtretende Materialbahn 23 nach unten frei durch und bildet eine Schlaufe 25. Die Materialbahn 23 wird über eine Führungsrolle 27 geführt und mittels einer Transporteinrichtung an sich bekannter Bauart in Richtung des Pfeiles C von einer nicht dargestellten Vorratsrolle abgezogen. Die Transporteinrichtung weist zwei Transportorgane 29 auf, von denen in Figur 1 nur das eine sichtbar ist. Jedes Transportorgan ist mit abstehenden Stiften 29a versehen, welche in eine Transportlochung 30 (Figur 6) an jedem Seitenrand der Materialbahn 23 eingreifen. Jedes Transportorgan 29 wird durch einen Antriebsmotor 31 angetrieben, der vorzugsweise ein Schrittmotor ist.

Unterhalb der Umlenkrollen 6, 7 und der Durchtrittsöffnung 10 für die Materialbahn 23 ist eine nur schematisch dargestellte Rücklaufbremse 32 angeordnet. Diese kann wie in den Figuren gezeigt durch zwei Bremselemente 33 und 34 gebildet werden, die sich bezüglich der Materialbahn 23 gegenüberliegen und von denen jedes an einer Seite der Materialbahn 23 anliegt. Diese Rücklaufbremse 32 ist so ausgebildet bzw. eingestellt, dass die Bewegung der Materialbahn 23 in Vorschubrichtung C höchstens geringfügig beeinflusst wird, dass jedoch ein Rücklaufen der Materialbahn 23 vermieden wird. Die Bremselemente 33, 34 können beispielsweise Blattfedern sein, die, wie in den Figuren gezeigt, schräg gegen die Materialbahn 23 verlaufend angeordnet werden können. Diese Bremselemente 33 und 34 können jedoch auch durch mit einem Flor versehene Materialstreifen in der Art von Samt- oder Plüschbändchen gebildet werden, die so ausgebildet und so angeordnet sind, dass einer Bewegung der Materialbahn 23 in Strichrichtung im wesentlichen kein Widerstand entgegengesetzt wird, dass jedoch eine Rücklaufbewegung der Materialbahn 23 gegen den Strich verhindert wird.

Die Hin- undf Herbewegung des Schlittens 2 wird durch ein Kurbelgetriebe 35 erzeugt. Dieses weist einen Schwinghebel 36 (Figur 1) auf, der am einen Ende um seine Achse 36a schwenkbar gelagert ist und am ändern Ende am Rahmen 3 der Schlittens 2 angreift. Dieser Schwinghebel 36 ist gelenkig mit einem Antriebshebel 37 verbunden, der am ändern Ende exzentrisch an einem Antriebsrad 38 angebracht ist. Letzteres wird von einem Motor 39 her umlaufend angetrieben. Diese Umlaufbewegung des Antriebsrades 38 hat auf bekannte Weise ein Hin- und Herschwingen des Schwinghebels 36 und damit eine entsprechende Hin- und Herbewegung des Schlittens 2 zur Folge.

Die Wirkungsweise der vorstehend beschriebenen Vorrichtung ist wie folgt:

In der Figur 1 ist der Schlittens 2 in seiner linken Endstellung dargestellt. In dieser Endstellung wird der Stapel 21 durch die Stützplatte 4 abgestützt. Der unterste Abschnitt 22 der Materialbahn 23, welcher die Stapelgrundfläche 21 a bildet, liegt auf dem ersten Bandabschnitt 13a des Bandes 13 auf. Die Durchtrittsöffnung 10 befindet sich ausserhalb der Stapelgrundfläche 21 a benachbart zur Stapelseite 21 c. Das andere Band 14 steht mit dem Stapel 21 nicht in Berührung. In dieser Endstellung des Schlittens 2 haben die Bandabschnitte 13a und 14c ihre grösste Länge, während die Bandabschnitte 13c und 14a ihre geringste Länge aufweisen. Aus dieser linken Endstellung heraus wird nun der Schlitten 2 in Richtung des Pfeiles A nach rechts verschoben. Während dieser Verschiebung des Schlittens 2 bewegt sich nun die Durchtrittsöffnung 10 entlang der Stapelgrundfläche 21 a von der Stapelseite 21 zur Stapelseite 21 b. In Figur 3 ist der Schlitten 2 in einer Zwischenstellung dargestellt. Während dieser Bewegung des Schlittens 2 von links nach rechts wird der Bandabschnitt 13a von der Stapelgrundfläche 21 a abgelöst. Dabei verkürzt sich dieser Bandabschnitt 13a, während sich der Bandabschnitt 13c entsprechend verlängert. Gleichzeitig wird nun der Bandabschnitt 14a auf den nächsten Materialbahnabschnitt 22" zur Einwirkung gebracht und legt diesen unter Bildung eines Falzes 24 an der Stelle der Querperforation 25 von unten an den Stapel 21 an, was ein Anheben dieses Stapels 21 zur Folge hat. Die Verlängerung des Bandabschnittes 14a wird durch eine entsprechende Verkürzung des Bandabschnittes 14c ausgeglichen.

In der rechten Endstellung des Schlittens 2, der in Figur 1 gestrichelt sowie in Figur 4 dargestellt ist, wird der Stapel nun durch die andere Stützplatte 5 abgestützt. Die Durchtrittsöffnung 10 befindet sich nun wiederum ausserhalb der Stapelgrundfläche 21 a, und zwar diesmal benachbart zur ändern Stapelseite 21 b. Aus dieser rechten Endstellung heraus wird nun der Schlitten in Richtung des Pfeiles B nach links bewegt, was auf entsprechende Weise ein Anlegen des nächsten Materialbahnabschnittes 22 unter gleichzeitiger Bildung eines Falzes 24 entlang einer Perforationslinie 25 zur Folge hat.

Da die Bandabschnitte 13a und 14a wie beschrieben im Zuge der Schlittenbewegung von der Stapelgrundfläche 21 a abgelöst bzw. an diese Stapelgrundfläche 21 a angelegt werden, wirkt auf den Stapel 21 keine Kraft in Verschieberichtung A, B des Schlittens 2, was zur Folge hat, dass der Stapel 21 sich nicht mit dem Schlitten 2 verschiebt, sondern an Ort bleibt. Die Anschläge 19 und 20 haben somit nicht die Funktion, eine Verschiebung des Stapels 21 zu verhindern und können aus diesem Grunde auch weggelassen werden. Durch die Bewegungsumkehr des Schlittens 2 in seinen Endlagen, die um ein Mass auseinanderliegen, das grösser ist als der Abstand a zweier benachnarter Perforationslinien 25 (Figur 6) bzw. Falzstellen 24 wird ein zickzackförmiges Falten der Materialbahn 23 an den hierfür vorgesehenen Stellen, d.h. entlang der Perforationslinien 25, und ein Aufeinanderlegen der gefalteten Materialbahnabschnitte 22 zu einem Stapel 21 erreicht. Während diesem Anlegen der Materialbahnabschnitte 22 bleibt der Stapel 21 immer unterstützt.

Anhand der Figuren 7 bis 9 wird nun der Falzbildevorgang erläutert, der jeweils stattfindet, wenn der Schlitten 2 aus einer Endstellung heraus in Gegenrichtung bewegt wird. In Figur 7 ist der Schlitten 2 wieder in seiner linken Endstellung gezeigt, in der sich die Durchtrittsöffnung 10 links von der durch die Falzstellen 24festgelegten Stapelseite 21 c befindet. Der zuletzt an den Stapel 21 angelegte Materialbahnabschnitt ist mit 22' bezeichnet. Der nächste Materialbahnabschnitt 22", welcher bei der nun folgenden Hubbewegung des Schlittens 2 an den Stapel 21 angelegt wird, wird in seinem obern Bereich über die Umlenkrolle 6 geführt und deren Krümmung entsprechend gebogen. In Figur 8 ist der Schlitten 2 in einer Stellung kurz nach Verlassen der linken Endstellung gezeigt. Wie aus dieser Figur 8 hervorgeht, hat sich der Materialbahnabschnitt 22" nun von der Umlenkrolle 6 bzw. dem über diese laufenden Bereich des Bandes 13 gelöst und steht im Begriff, von der andern Umlenkrolle 7 bzw. dem über diese laufenden Abschnitt des Bandes 14 mitgenommen zu werden. Wie die Figur 8 erkennen lässt, ist während einer kurzen Zeitspanne der Materialbahnabschnitt 22" über keine der beiden Umlenkrollen 6 und 7 geführt. Die Rücklaufbremse 32 verhindert nun während dieser Zeitspanne, während der der Materialbahnabschnitt 22" frei in der Durchtrittsöffnung 10 verläuft, ein Zurücklaufen der Materialbahn 23. Da die Materialbahn 23 nicht zurücklaufen kann, bildet sich im obersten Abschnitt des Materialbahnabschnittes 22" eine Ausbauchung 40 (Figur 8), welche entsprechend der vorangegangenen Biegung dieses Materialbahnabschnittes 22" um die Umlenkrolle 6 gewölbt ist. Bei der Weiterbewegung des Schlittens 2 in Richtung des Pfeiles A läuft nun der Materialbahnabschnitt 22" auf die Umlenkrolle 7 auf und legt sich an diese an (Figur 9). Dabei wird der Materialbahnabschnitt 22' in seinem obersten Bereich ausgebogen, und zwar gegensinnig zur Ausbauchung 40. Das hat seinerseits zur Folge, dass bei der Weiterbewegung des Schlittens 2 nun der Materialbahnabschnitt 22" an die Unterseite des Stapels 21 angelegt wird, wobei an der Stelle einer Perforationslinie 25 ein Falz 24 gebildet wird. Daduch, dass die Rücklaufbremse 32 ein Zurücklaufen der Materialbahn 23 verhindert und die Bildung der Ausbauchung 40 bewirkt, wird sichergestellt, dass das beschriebene Anlegen des nächsten Materialbahnabschnittes 22" an den Stapel 21 und nicht ein Ablösen des vorgängig an den Stapel 21 angelegten Materialbahnabschnittes 22' vom Stapel 21 bewirkt wird. Unter gewissen Bedingungen und bei der Verarbeitung von Materialbahnen 23 mit bestimmten Eigenschaften kann unter Umständen auf die Rücklaufbremse 32 verzichtet werden. Diese Rücklaufbremse 32 ist jedoch u.a. dann von Bedeutung, wenn Materialbahnen mit geringem spezifischem Gewicht zu verarbeiten sind.

Die Vorteile der erfindungsgemässen Vorrichtung lassen sich ohne weiteres aus der vorangegangenen Beschreibung herleiten. So ist es mit dieser Vorrichtung möglich, den Stapel von unten zu bilden. Hiezu ist noch zu bemerken, dass es zu Beginn der Stapelbildung notwendig ist, auf die ersten Stapellagen unter Zuhilfenahme geeigneter Mittel einen gewissen Druck auszuüben. Diese äussere Druckeinwirkung kann entfallen, sobald der Stapel eine gewisse Höhe erreicht hat und infolge seines Eigengewichtes einen genügend grossen Druck auf seine Standfläche auszuüben vermag. Das Aufstapeln der Materialbahnabschnitte 22 von unten ermöglicht die Bildung von hohen Stapeln, welche nicht die Neigung zu einer Schrägstellung haben und somit eine genügende Eigenstandfestigkeit aufweisen. Der Stapel 21 kann von oben abgebaut werden, währenddem das Bilden des Stapels von unten weitergeht.

Die Umstellung auf ein Format anderer Grösse, d.h. zum Falten von Materialbahnen 23 mit einem anderen Abstand a zwischen benachbarten Perforationslinien 25, kann auf einfache Weise dadurch erfolgen, dass die Hublänge des Kurbelgetriebes 35 geändert wird. Die Anpassung der Vorschubgeschwindigkeit der Transportorgane 29, d.h. der Antriebsgeschwindigkeit des Motors 31, kann vom Kurbelgetriebe 35 her über eine elektrische Steuerung erfolgen, was bedeutet, dass für die Änderung auf eine andere Formatgrösse nur eine Umstellung am Kurbelgetriebe 35 nötig ist.

Die beschriebene erfindungsgemässe Vorrichtung ist in der Lage, das Falzen der Materialbahn 23 und das Bilden des Stapels 21 mit hoher Geschwindigkeit durchzuführen und zwar auch bei Materialbahnen mit geringem spezifischem Gewicht.

Es versteht sich, dass die beschriebene Vorrichtung in verschiedenen Teilen anders als wie gezeigt und beschrieben ausgebildet werden kann. Von den verschiedenen möglichen Varianten wird im folgenden nur auf einige eingegangen.

Um die Reibung zwischen den Stützplatten 4 und 5 und den Bandabschnitten 13a und 14a während der Bewegung des Schlittens 2 herabzusetzen, kann zwischen den Stützplatten 4 und 5 und den Bandabschnitten 13a bzw. 14a ein Luftkissen erzeugt werden. Das kann beispielsweise dadurch geschehen, dass die Stützplatten 4 und 5 mit Durchgangslöchern versehen werden, durch die Luft zwischen die Oberseite der Stützplatten 4 und 5 und die Bandabschnitte 13a und 14a geblasen wird. Die Umlenkrollen 11 und 12 müssen nicht zwingend drehbar sein. Würden die ändern Umlenkrollen 6, 7, 8 und 9 nicht drehbar gelagert, so müssten die Bänder 13 und 14 über diese Rollen gleiten, was mit Nachteilen verbunden wäre.

Dadurch, dass die Materialbahn 23 unterhalb der Durchtrittsöffnung 10 in Form einer Schlaufe 25 frei durchhängt, wird sichergestellt, dass ein genügend grosser Materialbahnvorrat vorhanden ist, um auch bei einer diskontinuierlichen Zuführung der Materialbahn 23 ein einwandfreies Falzen und Stapeln zu ermöglichen. Zur Regulierung des Durchganges der Schlaufe 25 kann in diese eine Tänzerwalze einer an sich bekannten Durchhangsteuerung eingelegt werden.

Statt die Bänder 13 und 14 über die Umlenkrollen 11 und 12 herum zu führen und an den Stellen 16 und 18 am Gestell 1 zu befestigen, ist es auch möglich, diese Bänder 13 und 14 an den Umlenkrollen 11 und 12 zu befestigen und zwischen letzteren und den Verankerungsstellen 16 und 18 Spannbänder anzuordnen. Letztere können mittels eines Spannmechanismus gespannt gehalten werden, was über die drehbaren Umlenkrollen 11, 12 auch ein Gespannthalten der Bänder 13 und 14 zur Folge hat. Anders ausgedückt werden bei dieser Variante die Bandabschnitte 13d und 14d durch von den Bändern 13 und 14 getrennte Spannbänder ersetzt.

Die beschriebene Vorrichtung eignet sich zwar nicht ausschliesslich, jedoch insbesondere zum Verarbeiten von Papierbahnen, die vorgängig in einem Drucker, wie er z.B. in Datenverarbeitungsanlagen Verwendung findet, bedruckt worden sind und diesen Drucker mit hoher Geschwindigkeit durchlaufen.

Obwohl sich die beschriebene Vorrichtung besonders zum Auflegen der Materialbahnabschnitte an den Stapel von unten eignet, ist es auch denkbar, die Materialbahn von oben zuzuführen und auf entsprechende Weise zickzackförmig zu falten, wobei die Materialbahnabschnitte von oben auf den Stapel aufgelegt werden.

## Patentansprüche

1. Vorrichtung zum Bilden eines aus übereinanderliegenden Abschnitten (22) einer entlang von querverlaufenden, durch Schwächungslinien (25) vorgegebenen Falzstellen (25) zickzack-förmig gefalteten Materialbahn (23) bestehenden Stapels (21) mit einem Wagen (2), der zwischen zwei Endstellungen hin und her bewegbar ist und der eine im wesentlichen rechtwinklig zu seiner Bewegungsrichtung (A, B) verlaufende, bei der Wagenbewegung entlang einer Stirnseite (21 a) des feststehenden Stapels (21) von dessen einen Seite (21 c; 21 b) zu dessen anderen Seite (21b; 21c) bewegbare Durchtrittsöffnung (10) für die zu faltende Materialbahn (23), ferner zwei diese Durchtrittsöffnung (10) zwischen sich festlegende, im wesentlichen parallel zueinander verlaufende, frei drehbare Umlenkrollen (6, 7) sowie beiderseits der Durchtrittsöffnung (10) angeordnete, sich in Bewegungsrichtung (A, B) des Wagens (2) von einer ersten ortsfesten Befestigungsstelle (15, 17) zu jeweils einer der Umlenkrollen (6, 7) erstreckende und um diese herum geführte, längliche, flexible Anlegeelemente (13, 14) aufweist, so dass bei jedem Wagenhub jeweils das in Bewegungsrichtung (A, B) gesehen bezüglich der Durchtrittsöffnung (10) vordere Anlegeelement (14; 13) vom zuletzt an den Stapel (21) angelegten Materialbahnabschnitt (22') ablösbar ist, während das andere, hintere Anlegeelement (13; 14) den nachfolgenden Materialbahnabschnitt (22") an den Stapel (21) anlegt, dadurch gekennzeichnet, dass die Umlenkrollen (6, 7) mit ihren Achsen in bezug auf den Wagen (2) ortsfest angeordnet sind, dass die Anlegeelemente (13, 14) auch am anderen ihrer beiden Enden an vom Wagen (2) getrennten, zweiten ortsfesten Befestigungsstellen (16, 18) befestigt sind und dass jedes Anlegeelement (13, 14) von der zugeordneten Umlenkrolle (6, 7) zu einer Ausgleichsanordnung (8, 9; 11, 12) verläuft, die die sich bei der Wagenbewegung ändernde Länge eines von einer der ersten ortsfesten Befestigungsstellen (15, 17) zur zugeordneten Umlenkrolle (6, 7) verlaufenden ersten Abschnittes (13a, 14a) des zugeordneten Anlegeelementes (13, 14) ausgleicht.

2. Vorrichtung nach Anspruch 1, dadurch gekennzeichnet, dass der Wagen (2) unterhalb des Stapels (21) angeordnet ist und Auflagen (4, 5) für den Stapel (21) aufweist.

3. Vorrichtung nach einem der Ansprüche 1-2, dadurch gekennzeichnet, dass jeder der beiden Anlegeelemente (13, 14) durch wenigstens ein flexibles Band (13, 14) gebildet ist.

4. Vorrichtung nach Anspruch 3, dadurch gekennzeichnet, dass jedes Band (13,14) hinter der zugeordneten Umlenkrolle (6, 7) um eine zweite, am Wagen (2) angeordnete und vorzugsweise frei drehbare Umlenkrolle (8, 9) herum geführt ist und anschliessend in Gegenrichtung zu einem ortsfesten Element (11, 12) verläuft, so dass sich der zwischen der zweiten Umlenkrolle (8, 9) und dem ortsfesten Element (11,12) liegende Abschnitt (13c, 14c) jedes Bandes (13, 14) der Längenänderung des ersten Bandabschnittes (13a, 14a) entsprechend im jeweils entgegengesetzten Sinn in dessen Länge ändert.

5. Vorrichtung nach Anspruch 4, dadurch gekennzeichnet, dass zwischen jedem als frei drehbar gelagerte Umlenkrolle ausgebildeten ortsfesten Element (11, 12) und einer der zweiten ortsfesten Befestigungsstellen (16, 18) ein weiterer Bandabschnitt (13d, 14d) verläuft.

6. Vorrichtung nach einem der Ansprüche 1-5, gekennzeichnet durch eine der Durchtrittsöffnung (10) vorgeschaltete Rücklauf bremse (32).

7. Vorrichtung nach Anspruch 6, gekennzeichnet durch zwei sich bezüglich der Bewegungsbahn der Materialbahn (23) gegenüberliegende und je auf eine Seite der Materialbahn (23) einwirkende Bremselemente (33, 34).

8. Vorrichtung nach einem der Ansprüche 3-7, dadurch gekennzeichnet, dass der Wagen (2) beidseits der Durchtrittsöffnung (10) je ein plattenartiges Auflageorgan (4, 5) zum Abstützen des Stapels (21) aufweist, über dem der erste Abschnitt (13a, 14a) des Bandes (13, 14) verläuft.

9. Vorrichtung nach Anspruch 8, dadurch gekennzeichnet, dass zwischen dem ersten Abschnitt (13a, 14a) jedes Bandes (13, 14) und dem darunterliegenden Auflageelement (4, 5) ein Gaspolster, vorzugsweise ein Luftpolster, erzeugbar ist.

10. Vorrichtung nach einem der Ansprüche 1-9, dadurch gekennzeichnet, dass der Antrieb für den Wagen (2) als Kurbelgetriebe (35) ausgebildet ist.

11. Vorrichtung nach einem der Ansprüche 2-10, gekennzeichnet durch einen Vorschubmechanismus (29) zum Vorschieben der Materialbahn (23) unter Bildung einer von der Durchtrittsöffnung (10) nach unten durchhängenden Schlaufe (25).

## Claims

1. An apparatus for forming a stack (21) consisting of superimposed portions (22) of a web of material (23) folded in zig-zag form along folding places (25) extending transversely and preset by weakening lines (25), having a carriage (2) which can be reciprocated between two end positions and which comprises a passage (10) for the web of material (23) to be folded, which passage extends substantially at right angles to its direction of movement (A, B) and is movable, during the movement of the carriage, along one end face (21 a) of the stationary stack (21) from one side (21c; 21b) thereof to the other side (21 b; 21 c) thereof, furthermore, two freely rotatable guide rollers (6, 7) defining this passage (10) between them and extending substantially parallel to one another, as well as elongated, flexible feeder elements (13, 14) which are disposed at both sides of the passage (10), extend, in the direction of movement (A, B) of the carriage (2), from a first stationary attachment position (15, 17) to one of the guide rollers (6, 7) in each case and are guided round this so that, on each stroke of the carriage, the feeder element (14; 13) which is to the fore with respect to the passage (10), seen in the direction of movement (A, B), can be separated from the portion (22") of the web of material last fed to the stack (21) while the other, rear feeder element (13,14) feeds the following portion (22") of the web of material to the stack (21) characterised in that the guide rollers (6, 7) are mounted with their axes stationary in relation to the carriage (2), in that the feeder elements (13, 14) are also secured, at the other of their two ends, to second stationary attachment positions (16, 18), separate from the carriage (2), and in that each feeder element (13, 14) extends from the associated guide roller (6, 7) to a compensating arrangement (8, 9; 11, 12) which compensates the varying length, during the carriage movement, of a first portion (13a, 14a) of the associated feeder element (13, 14), which portion extends from one of the first stationary attachment positions (15, 17) to the associated guide roller (6, 7).

2. An apparatus according to Claim 1, characterised in that the carriage (2) is disposed below the stack (21) and comprises supports (4, 5) for the stack (21).

3. An apparatus according to Claim 1 or 2, characterised in that each of the two feeder elements (13, 14) is formed by at least one flexible band (13, 14).

4. An apparatus according to Claim 3, characterised in that each band (13, 14) is guided, behind the associated guide roller (6, 7), round a second guide roller (8, 9) mounted on the carriage (2) and preferably freely rotatable, and then extends in the counter direction to a stationary element (11,12), so that the portion (13c, 14c) of each band (13, 14) lying between the second guide roller (8, 9) and the stationary element (11, 12) varies in its length according to the variation in length of the first portion (13a, 14a) of the band but in the opposite sense.

5. An apparatus according to Claim 4, characterised in that a further portion (13d, 14d) of band extends between each stationary element (11, 12) constructed in the form of a guide roller mounted for free rotation, and one of the second stationary attachment positions (16, 18).

6. An apparatus according to any of Claims 1 to 5, characterised by a recoil brake (32) connected in front of the passage (10).

7. An apparatus according to Claim 6, characterised by two brake elements (33, 34) situated opposite one another with respect to the path of movement of the web (23) of material and each acting on one side of the web (23) of material.

8. An apparatus according to any of Claims 3 to 7, characterised in that the carriage (2) comprises, at each side of the passage (10), a plate-like supporting member (4, 5) to support the stack (21) over which the first portion (13a, 14a) of the band (13, 14) extends.

9. An apparatus according to Claim 8, characterised in that a gas cushion, preferably an air cushion, can be produced between the first portion (13a, 14a) of each band (13, 14) and the supporting element (4, 5) lying beneath it.

10. An apparatus according to any of Claims 1 to 9, characterised in that the drive for the carriage (2) is constructed in the form of a crank mechanism (35).

11. An apparatus according to any of Claims 2 to 10, characterised by a feed mechanism (29) to feed the web (23) of material while forming a loop (25) hanging down from the passage (10).

## Revendications

1. Dispositif pour la réalisation d'une pile (21) composée de sections superposées (22) d'une bande de matériau (23) pliée en zig-zag le long de pliages (25) orientés transversalement et prédéterminés par des lignes d'affaiblissement (25), avec un chariot (2) pouvant être animé d'un mouvement alternatif entre deux positions de fin de course et présentant une ouverture de passage (10) pour la bande de matériau (23) à plier qui s'étend essentiellement orthogonalement par rapport à sa direction de mouvement (A, B) et peut être déplacée, lors du mouvement du chariot le long d'une face frontale (21 a) de la pile (21) fixe, d'un côté (21 c, 21 b) de la pile à l'autre côté (21 b, 21 c), avec en outre deux rouleaux de renvoi (6, 7) pouvant tourner librement, définissant entre eux ladite ouverture de passagé (10) et s'étendant essentiellement parallèlement l'un par rapport à l'autre, ainsi qu'avec des organes d'application (13, 14) allongés et flexibles disposés de part et d'autre de l'ouverture de passage ( 10), s'étendant respectivement, dans la direction de mouvement (A, B) du chariot (2), d'un premier point de fixation fixe (15, 17) vers l'un des rouleaux de renvoi (6, 7) en passant autour de ceux-ci de telle façon que, à chaque déplacement du chariot, l'organe d'application respectivement antérieur (14, 13) par rapport à l'ouverture de passage (10), vu dans la direction de mouvement (A, B), peut être détaché de la section de bande de matériau (22') appliquée en dernier contre la pile (21), tandis que l'autre organe d'application (13, 14), postérieur, applique la section de bande de matériau suivante (22") contre la pile (21), caractérisé en ce que les axes des rouleaux de renvoi (6, 7) sont montés de manière fixe sur le chariot (2); que l'autre extrémité des organes d'application (13, 14) est également fixée à un deuxième point d'attache fixe (16, ⁻18) séparé du chariot (2); et que chaque organe d'application (13, 14) s'étend du rouleau de renvoi associé (6, 7) à un système de compensation (8, 9; 11, 12) qui, lors du mouvement du chariot, compense la variation de la longueur d'une première section (13a, 14a) de l'organe d'application (13, 14) associé s'étendant de l'un des premiers points d'attache fixes (15, 17) au rouleau de renvoi associé (6, 7).

2. Dispositif selon la revendications 1, caractérisé en ce que le chariot (2) est disposé en dessous de la pile (21) et qu'il comprend des appuis (4, 5) pour la pile (21

3. Dispositif selon l'une des revendications 1 et 2, caractérisé en ce que chacun des deux organes d'application (13,14) est constitué par au moins une bande flexible (13, 14).

4. Dispositif selon la revendication 3, caractérisé en ce que chaque bande (13, 14) passe, après le rouleau de renvoi associé (6, 7), autour d'un deuxième rouleau de renvoi (8, 9) disposé sur le chariot (2) et pouvant tourner librement et s'étend, ensuite, dans la direction opposée jusqu'à un élément fixe (11,12) de telle façon que la longueur de la section ( 13c, 14c) de chaque bande (13, 14) située entre le deuxième rouleau de renvoi (8, 9) et l'élément fixe (11, 12) est modifiée respectivement dans le sens opposé, conformément à la variation de la longueur de la première section de bande (13a, 14a).

5. Dispositif selon la revendication 4, caractérisé en ce qu'une autre section de bande (13d, 14d) s'étend entre chaque élément fixe (11, 12) conformé en rouleau de renvoi pouvant tourner librement et l'un des deuxièmes points d'attache fixes (16, 18).

6. Dispositif selon l'une quelconque des revendications 1 à 5, caractérisé en ce qu'il comprend un frein de recul (32) monté en amont de l'ouverture de passage (10).

7. Dispositif selon la revendication 6, caractérisé en ce qu'il comprend deux éléments de freinage (33, 34) placés face à face par rapport au trajet de déplacement de la bande de matériau (23) et agissant respectivement sur l'une des faces de la bande de matériau (23).

8. Dispositif selon l'une quelconque des revendications 3 à 7, caractérisé en ce que le chariot (2) comprend respectivement, de part et d'autre de l'ouverture de passage (10), un organe d'appui (4, 5) en forme de plaque pour le soutien de la pile (21 ) sur lequel s'étend la première section (13a, 14a) de la bande (13, 14).

9. Dispositif selon la revendication 8, caractérisé en ce qu'un coussin de gaz, de préférence un coussin d'air, peut être créé entre la première section (13a, 14a) de chaque bande (13, 14) et l'organe d'appui sous-jacent (4, 5).

10. Dispositif selon l'une quelconque des revendications 1 à 9, caractérisé en ce que l'entraînement pour le chariot (2) est conformé en biellage (35).

11. Dispositif selon l'une quelconque des revendications 2 à 10, caractérisé en ce qu'il comprend un mécanisme d'avancement (29) pour l'avancement de la bande de matériau (23) avec formation d'une boucle (25) qui pend vers le bas à partir de l'ouverture de passage (10).
